# FASCICULE DE BREVET EUROPEEN

(11) **EP 0 629 757 B1**
(45) Date de publication et mention de la délivrance du brevet: **15.01.1997**
(21) Numéro de dépôt: 94108824.7
(22) Date de dépôt: 09.06.1994
(51) Int. Cl.: E04G 21/18

(54) **Règle télescopique support de cordeaux**
Teleskop-Richtstange mit Schnurhalteelement
Telescoping holder for bricklayers lines

(30) Priorité: 21.06.1993 FR 9307598
(43) Date de publication de la demande: 21.12.1994
(73) Titulaire: MACC BATIMENT, F-86104 Chatellerault Cédex (FR)
(72) Inventeur: Merigot, Jean-Paul, F-86104 Chatellerault Cédex (FR)

(56) Documents cités:
- EP-A- 0 034 827
- DE-A- 2 420 746
- FR-A- 1 583 530
- FR-A- 2 535 361

## Description

De nombreux modèles de règles, extensibles ou non, existent sur le marché et permettent à l'artisan plâtrier de maintenir un cordeau horizontal entre deux règles positionnées aux extrémités d'une cloison à réaliser ; ce cordeau sert de guide pour la pose de briques.

Certaines règles sont constituées d'éléments monoblocs et, par conséquent, doivent être à la longueur souhaitée. Elles sont maintenues entre le plafond et le sol par un dispositif à vis appelé vérin. D'autres sont télescopiques et s'adaptent à une hauteur plus ou moins grande de pièces. La partie télescopique étant immobilisée dans son fourreau, la règle est bloquée entre le sol et le plafond grâce à la pression d'un ressort pré-comprimé. L'extrémité inférieure et supérieure de ces règles comportent des oreilles ou crochets qui permettent de tendre un cordeau entre les deux extrémités des règles. Ces crochets ou oreilles sont disposés sur deux faces perpendiculaires de la règle. Ceci n'autorise pas le positionnement adéquat des cordeaux pour les angles dits saillants. D'autre part, les règles télescopiques actuelles n'autorisent pas une dimension de pièce très importante ; l'opérateur doit avoir accès, simultanément, à la partie extensible pour la hausser, le pied situé sur une pédale en partie basse exerce la pression servant à comprimer le ressort nécessaire au blocage entre le sol et la cloison et l'autre main positionnée en face du blocage afin de réaliser une immobilisation à la dimension souhaitée. On voit bien que les dimensions des règles doivent être en concordance avec les hauteurs moyennes des opérateurs qui les utilisent.

Le brevet EP-A-0034 827 décrit une règle télescopique apte à supporter des cordeaux et composée d'une partie mâle supérieure (2), de section carrée coulissant dans une partie femelle inférieure (1) tubulaire, également carrée. La partie femelle (1) constituant la partie basse de la règle, est fendue sur une de ses faces sur toute sa longueur ; cette fente étant destinée à laisser passer la forme de préhension (5) du tube mâle (2) coulissant à l'intérieur. Enfin, cette règle télescopique comporte, à chaque extrémité, un embout (7). Cette règle comporte, également, une traverse d'appui (2a) reliée à la paroi intérieure du mât inférieur (1), un glissoir en tube carré (3) ainsi qu'une latte de guidage (2b) montée sur le mât supérieur (2).

Ces simples précisions mettent en évidence que le fonctionnement de cette règle exige plusieurs opérations pour l'alignement, le serrage et la mise sous tension du ressort et que, d'autre part, la conception compliquée de ce dispositif permet de poser la question sur la durée de son fonctionnement sous l'effet corrosif du plâtre.

La présente invention a pour but de remédier aux inconvénients ci-dessus. Afin de permettre à l'opérateur, quelle que soit sa taille, de pouvoir atteindre et agir sur la partie télescopique de la règle, celle-ci est constituée, pour sa partie femelle, de tubes carrés fendus dans un angle, ce qui permet ainsi le passage de la forme de préhension solidaire de la partie mâle coulissant à l'intérieur de la partie femelle.

La forme de préhension est située en partie basse de la partie mâle et en est solidaire, il est donc aisé à l'opérateur, après avoir débloqué les deux parties, de hausser la partie mâle en levant la forme de préhension, l'opérateur ayant le pied appuyé sur une forme horizontale solidaire de la partie femelle comprimant ainsi le vérin à ressort situé en partie basse de cette même partie femelle. Il suffira, lorsque la dimension souhaitée sera atteinte, que l'opérateur bloque la partie mâle par rapport à la partie femelle, grâce au dispositif excentrique situé en partie haute de la partie femelle. Ce dispositif excentrique, par action sur un levier, permet soit d'écarter ou de rapprocher les deux faces situées de part et d'autre de la fente verticale de la partie femelle. La forme de préhension solidaire de la partie mâle sert aussi de limiteur de fin de cours en partie haute en venant buter contre le dispositif de blocage par excentrique, ceci assure une prise minimale à l'intérieur de la partie femelle et évite, par là même, une flexion de l'élément mâle par rapport à l'élément femelle.

D'autre part, cette règle est équipée de deux embouts caoutchouc situés à chaque extrémité de la règle. Ces embouts ont des formes en creux situées sur trois arêtes verticales. Dans ces creux, il apparaît des pièces métalliques faisant office d'oreilles d'accrochage ou de crochets pour les cordeaux. Ces dispositions permettent, d'une part, de ne pas avoir les crochets ou oreilles en saillie par rapport au profil général de la règle, donc suppression de la fragilité de ceux-ci, d'autre part, de permettre un blocage efficace des cordeaux dans ces formes puisqu'une partie est métallique donc rigide ; l'autre partie, c'est-à-dire l'embout, étant un élément plastique ou souple de type caoutchouc de synthèse. Ces embouts servent aussi à protéger les surfaces d'appui hautes et basses lors de l'utilisation des règles dans des constructions déjà réalisées et finies, par exemple lors de rénovation, d'extension.

La présente invention est représentée par les diverses vues ci-dessous :

La figure 1 représente une vue en perspective d'une règle télescopique du côté blocage, fente de guidage et coin d'appui.

La figure 2 représente une vue en perspective d'une règle télescopique, vue côté crochets ou oreilles pour cordeaux.

La figure 3 représente une vue en coupe, d'une règle télescopique.

La figure 4 représente une vue en coupe, du blocage par excentrique.

La figure 5 représente une vue en perspective, montrant une règle en situation lors de l'exécution d'un angle saillant de cloison.

La figure 6 représente une vue en coupe transversale au niveau de l'embout montrant la position du cordeau pour les angles saillants.

La figure 7 représente une vue en perspective, montrant une règle télescopique en utilisation pour un angle rentrant.

La figure 8 représente une vue en coupe au niveau de l'embout, montrant la position du cordeau pour les angles rentrants.

La figure 9 représente une vue en coupe longitudinale, d'un embout montrant les formes en creux et les oreilles ou crochets métalliques noyés à l'intérieur. Suivant la figure 1, la règle télescopique est constituée d'une partie femelle (1) dans laquelle coulisse une partie mâle (2). Cette partie femelle comporte un élément de blocage (4) situé à sa partie supérieure et à sa partie inférieure d'un coin d'appui (5). Toujours selon la figure 1, la pièce femelle (1) est équipée d'un embout (3) à sa partie inférieure, la partie mâle (2), quant à elle, est équipée d'un embout (3) à sa partie supérieure.

Sur la figure 1, on voit bien la fente verticale (6) réalisée dans un angle de la partie femelle(1). Dans cette fente, peut se déplacer la forme de préhension (7) solidaire de la partie coulissante (2).

La figure 2 montre la position des crochets ou oreilles recevant les cordeaux disposés suivant trois arêtes verticales des embouts (3) situés à chaque extrémité de la règle.

La figure 3 montre, en coupe longitudinale, tous les éléments principaux composant cette règle. La partie mâle (2) coulisse dans la partie femelle (1) et vient en fin de course basse prendre appui sur une butée (8) ; cette butée (8) étant solidaire du coin d'appui (5). Le coin d'appui (5), solidaire de la partie femelle (1), permet à l'opérateur, en exerçant une pression du pied vers le bas, de comprimer le ressort (9). Ce ressort, en se détendant, assurera, par pression, le blocage de la règle entre le sol et le plafond.

La figure 4 montre en coupe, la partie mâle dans la partie femelle bloquée par un dispositif excentrique (4), ce dispositif servant à rapprocher les faces (1a, 1b) sur la partie mâle (2), ce rapprochement étant possible grâce à la fente (6) réalisée dans l'angle de cette partie femelle. Toujours selon cette figure 4, on voit bien la forme de préhension (7) solidaire de la partie mâle (2) venir en butée en partie haute sur le dispositif de blocage (4). Cette disposition assure, comme décrit précédemment, un emmanchement minimum de la partie mâle (2) dans la partie femelle (1) de la règle ; d'autre part, évite à la partie mâle d'échapper intempestivement de la partie femelle lors du transport ou de la manutention.

La figure 5 montre la position de la règle pour l'exécution d'un angle saillant et indique bien l'utilisation des crochets ou oreilles situés dans les embouts (3) à chaque extrémité de la règle.

La figure 6 montre, en coupe, l'embout (3) mettant en évidence les crochets ou oreilles (10, 11, 12) émergents des formes en creux (13) pratiquées dans ce même embout (3). Ces crochets ou oreilles ne dépassent pas le profil extérieur de cet embout (3). La position des crochets ou oreilles (10, 11, 12) à l'intérieur de l'embout (3) autorise donc une position du cordeau (16) reliant les extrémités de la règle toujours décalée par rapport au tracé de la cloison, ce décalage entre le cordeau horizontal (17) et les briques de cloison étant nécessaire à l'opérateur pour bien aligner sa construction.

La figure 7 montre l'utilisation d'une règle télescopique lors de la construction d'une cloison faisant un angle rentrant. A ce moment là, l'utilisateur utilise les crochets ou oreilles repères (10, 11, 12) pour fixer ses cordeaux (16) reliant les extrémités des règles supportant le cordeau horizontal (17) permettant la rectitude de construction.

La figure 8 montre bien, dans la coupe de l'embout (3), la position du cordeau sur les crochets (11, 12) et on voit bien, également, que les crochets (11, 12) permettent au cordeau un décalage de quelques millimètres par rapport au tracé théorique de la cloison, ce qui facilite la mise en place des éléments en brique et leur alignement.

Les figures 6, 8 et 9 montrent le principe de blocage du cordeau (16) reliant les extrémités de la règle entre les crochets (10, 11, 12) et l'embout (3). Cet embout (3) est réalisé en matières souples type caoutchouc de synthèse ou analogues. Les crochets sont métalliques donc offrent une partie rigide. Ces mêmes crochets possèdent une face inclinée (15) dont l'inclinaison est différente de celle (14) de l'embout (3). Ces inclinaisons (14, 15) convergent l'une vers l'autre vers l'axe des crochets (10, 11, 12). Ces deux inclinaisons concourantes permettent de bien coincer le cordeau (16) reliant les extrémités de la règle, puisqu'en tirant sur celui-ci, il vient automatiquement se coincer entre la partie souple de l'embout (3) et la partie rigide du crochet (10, 11 ou 12).

## Revendications

1. Règle télescopique support de cordeaux composée d'une partie mâle (2) de section carrée coulissante et blocable dans une partie femelle (1) tubulaire, également carrée ; la partie femelle (1) étant fendue sur toute sa longueur ; cette fente (6) laissant passer une forme de préhension (7) de la partie mâle (2) coulissant à l'intérieur de la partie femelle (1) et la règle télescopique comportant, à chaque extrémité, un embout (3), caractérisée en ce que la fente (6) est placée dans un angle de la partie femelle (1) et en ce que dans les embouts (3) qui sont en caoutchouc de synthèse, sont insérés des crochets métalliques (10, 11, 12) supports d'un cordeau (16) tendu entre les deux extrémités de la règle, lesdits crochets ne créant aucune saillie par rapport au profil de la règle.

2. Règle télescopique support de cordeaux, suivant la revendication 1 caractérisée en ce qu'une forme de préhension (7) solidaire de la partie mâle (2) destinée à permettre et faciliter le réglage de la hauteur de la règle, vient en butée sur le dispositif de blocage (4) de la partie mâle (2) dans la partie femelle (1) de façon à conserver un emmanchement minimum de la partie mâle dans la partie femelle assurant à la règle télescopique une bonne rigidité lorsqu'elle est réglée à sa hauteur maximum.

3. Règle télescopique support de cordeaux, suivant la revendication 1, caractérisée en ce que les embouts (3) en caoutchouc de synthèse possèdent chacun trois crochets (10, 11, 12) supports du cordeau tendu entre les extrémités de la règle, permettant l'utilisation de la règle indifféremment dans les angles saillants ou rentrants.

4. Règle télescopique support de cordeaux, suivant les revendications 1 et 3, caractérisée en ce que les embouts (3) et les crochets (10, 11,12) ont des faces inclinées (14, 15) et en ce que les faces inclinées (15) des crochets ont une inclinaison différente des faces inclinées (14) de l'embout (3) recevant ces crochets, ces inclinaisons étant concourantes afin de permettre un coincement du cordeau (16) tendu entre les deux extrémités de la règle.

## Patentansprüche

1. Teleskopleiste als Schlagschnurhalterung, bestehend aus einem Vierkantstück zum Einführen (2), welches in ein, ebenfalls vierkantiges Rohrstück zur Aufnahme (1) eingeschoben und darin festgestellt werden kann; das Stück zur Aufnahme (1) ist auf seiner ganzen Länge mit einem Langloch versehen; dieses Langloch (6) dient als Führung für ein Greifstück (7) des Einfuhrstücks (2), welches im Inneren des Aufnahmestücks (1) gleitet. Eine Kappe (3) an beiden Enden schließt die teleskopische Leiste ab. Das Langloch (6) wird ecklagig durch das Aufnahmestück (1) geführt; die Kappen (3) aus Kunstkautschuk sind mit Metallhaken (10, 11, 12) versehen, welche als Halterungen (16) einer zwischen den beiden Enden der Leiste gespannten Schlagschnur dienen. Die besagten Haken überragen das Leistenprofil in keiner Weise.

2. Teleskopleiste als Schlagschnurhalterung nach Anspruch 1, dadurch gekennzeichnet, daß ein mit dem Einfuhrstück (2) verbundenes Greifstück (7), welches dazu dient, die Höheneinstellung der Leiste zu ermöglichen und zu erleichtern, von einer Arretiervorrichtung (4) im Aufnahmestück (1) gestoppt wird, auf welche Weise eine minimale Länge des in dem Aufnahmestück steckenden Teils beibehalten wird, um der Teleskopleiste auch bei völlig ausgezogener Länge eine gute Steifigkeit zu garantieren.

3. Teleskopleiste als Schlagschnurhalterung nach Anspruch 1, dadurch gekennzeichnet, daß die Kappen (3) aus Kunstkautschuk jeweils mit drei Haken (10, 11, 12) versehen sind, welche als Halterung der zwischen den beiden Enden der Leiste gespannten Schlagschnur dienen, und die den Einsatz der Leiste gleichwohl für vorspringende als auch für einspringende Ecken ermöglichen.

4. Teleskopleiste als Schlagschnurhalterung nach Anspruch 1 und 3, dadurch gekennzeichnet, daß die Kappen (3) und die Haken (10, 11, 12) geneigte Seiten besitzen (14, 15) und daß die Seiten (15) der Haken und die Seiten (14) der mit den Haken versehenen Kappe (3) unterschiedlich geneigt sind. Durch diese Neigungen kommt es zu einem Überkreuzen, wodurch die zwischen den beiden Enden der Leiste gespannte Schlagschnur (16) festgeklemmt wird.

## Claims

1. A telescopic straight-rule string support composed of a square male part (2) which slides and locks into a tubular female part (1), also square; the female part (1) being split along its entire length; this slit (6) allows a grip (7) on the male part (2) to pass through it, sliding inside the female part (1); the telescopic straight-rule being equipped, at each end, with a cap (3), wherein the slit (6) is placed in an angle of the female part (1) and wherein metal hooks (10, 11, 12) are inserted in the caps (3) made of synthetic rubber to hold a string (16) tight between each end of the straight-rule, the said hooks being flush to the profile of the straight-rule.

2. A telescopic straight-rule string support, as claimed in claim 1, wherein a grip (7) interdependent with the male part (2) and intended to enable and facilitate height adjustment of the straight-rule, abuts onto the locking device (4) of the female part (1) so as to ensure a minimum insertion of the male part into the female part, maintaining perfect rigidity of the telescopic straight-rule when it is adjusted to its maximum height.

3. A telescopic straight-rule string support, as claimed in claim 1, wherein each synthetic rubber cap (3) has three hooks (10, 11, 12) to hold the string tight between the ends to the straight-rule to enable it to be used equally for protruding or sunken angles.

4. A telescopic straight-rule string support, as claimed in claims 1 and 3, wherein the caps (3) and the hooks (10, 11, 12) have inclined faces (14, 15) and wherein the inclined faces of the hooks (15) are inclined differently from the inclined faces (14) of the cap (3) on which the hooks are fitted, these inclinations intersecting to enable the stretched string (16) to be held tight between the two ends of the straight-rule.
